# EUROPÄISCHE PATENTANMELDUNG

(11) **EP 3 916 174 A1**
(43) Veröffentlichungstag der Anmeldung: **01.12.2021**
(21) Anmeldenummer: 20177868.5
(22) Anmeldetag: 02.06.2020
(51) Int. Cl.: E04H 12/22, E01F 9/692, E01F 13/02, E04H 17/20, E04B 2/74, G09F 15/00

(54) **BEFESTIGUNGSVORRICHTUNG ZUR BEFESTIGUNG EINES GEGENSTANDS AN EINEM STANDFUSS, TRENNWANDMODUL UND STANDFUSS**

(30) Priorität: 27.05.2020 DE 102020206643; 27.05.2020 DE 202020103151 U
(71) Anmelder: HARRES Metall-design GmbH, 59581 Warstein-Belecke (DE)
(72) Erfinder: WYSK, Michael, 59581 Warstein (DE); SCHULTE, Jürgen, 58730 Fröndenberg (DE); SCHNEPPENDAHL, Lutz A., 58579 Schalksmühle-Winkeln (DE)
(74) Vertreter: Kutzenberger Wolff & Partner

(57) **Zusammenfassung**

Die vorliegende Erfindung betrifft eine Befestigungsvorrichtung zur Befestigung eines oder mehrerer Gegenstände an einem Standfuß, mit einem Grundkörper, der eine Aufnahme zur Aufnahme eines Teils des Standfußes umfasst, insbesondere zur Aufnahme eines Stabs oder eines Rohrs des Standfußes, wobei an dem Grundkörper ein Anbindungsbereich zur Anbindung eines Gegenstands angeordnet ist.

## Beschreibung

### Stand der Technik

Die vorliegende Erfindung kann an Standfüßen Anwendung finden, die zur Personenlenkung eingesetzt werden. Solche Standfüße sind auch als Gurtabsperrpfosten oder auch Tensatoren zur Lenkung von Personen- oder Kundenströmen, bekannt und weisen oftmals ein Band oder einen Gurt auf der zwischen zwei Standfüßen gespannt werden kann oder sind mit einem solchen Band oder Gurt verbunden.

### Offenbarung der Erfindung

Die Aufgabe der vorliegenden Erfindung ist es, die Einsatzmöglichkeiten eingangs genannter Standfüße zu erweitern.

Zur Lösung der Aufgabe wird eine Befestigungsvorrichtung zur Befestigung eines oder mehrerer Gegenstände an einem Standfuß vorgeschlagen, mit einem Grundkörper, der eine Aufnahme zur Aufnahme eines Teils des Standfußes umfasst, insbesondere zur Aufnahme eines Stabs oder eines Rohrs des Standfußes, wobei an dem Grundkörper ein Anbindungsbereich zur Anbindung eines Gegenstands angeordnet ist.

Durch die Befestigungsvorrichtung wird es möglich, Anbauten an dem Standfuß vorzusehen, die das Einsatzspektrum des Standfußes erweitern.

Der Gegenstand ist bevorzugt eine Stange, insbesondere eine massive Stange oder eine hohle, insbesondere rohrförmige, Stange. Bei der Stange kann es sich um eine Stange handeln, an der ein plattenförmiges, insbesondere transparentes, Trennelement befestigbar ist. Insofern kann mittels der Befestigungsvorrichtung und der Stange ein plattenförmiges Trennelement an dem Standfuß befestigt werden. Aufgrund des mit dem Standfuß verbundenen plattenförmigen Trennelements können mit dem Standfuß Absperrungen erstellt werden, die sowohl zu Personenlenkung dienen gleichzeitig aber auch einen erhöhten Infektionsschutz gewährleisten.

Bevorzugt umfasst der Grundkörper zwei, insbesondere lösbar, miteinander verbindbare Grundkörperelemente, die in einem miteinander verbundenen Zustand die Aufnahme zur Aufnahme eines Teils des Standfußes bilden. Bevorzugt sind genau zwei Grundkörperelemente vorgesehen. Vorteilhaft ist es, wenn die Grundkörperelemente mittels einer oder mehrerer Schraubverbindungen miteinander verbindbar sind. Besonders bevorzugt sind die Grundkörperelemente derart miteinander verbindbar, dass sie in dem miteinander verbundenen Zustand eine kraftschlüssige Verbindung mit dem Teil des Standfußes eingehen, insbesondere eine Klemmverbindung.

Bevorzugt umfasst die Vorrichtung mehrere Anbindungsbereiche zur Anbindung jeweils eines Gegenstands. Vorteilhaft ist es, wenn mehrere Grundkörperelemente jeweils einen Anbindungsbereich umfassen. Besonders bevorzugt umfasst jedes Grundkörperelement mehrere Anbindungsbereiche.

Eine konstruktiv vorteilhafte Ausgestaltung sieht vor, dass die mehreren Anbindungsbereiche auf einer virtuellen Kreislinie angeordnet sind, die koaxial zu der Aufnahme für den Teil des Standfußes angeordnet ist.

Vorteilhaft ist es, wenn der Anbindungsbereich oder die Anbindungsbereiche jeweils eine Führungsöffnung umfassen, in welche der Gegenstand einbringbar ist. Die Führungsöffnung ist bevorzugt eine Durchgangsbohrung, insbesondere mit einem kreisförmigen Querschnitt. Die Durchgangsbohrung weist bevorzugt eine Öffnungsfläche auf, die senkrecht zu der Haupterstreckungsrichtung des Standfußes, insbesondere der Stange oder des Rohrs des Standfußes, angeordnet ist.

Vorteilhaft ist es, wenn der Anbindungsbereich oder die Anbindungsbereiche zusätzlich jeweils ein Drehsicherungselement aufweisen, über welches ein Verdrehen des Gegenstands in der Führungsöffnung blockiert ist. Das Drehsicherungselement kann beispielsweise als Durchgangsöffnung ausgebildet sein, die keinen kreisförmigen Querschnitt umfasst, so dass der Gegenstand zwar teilweise in die Durchgangsöffnung eingeführt werden kann, ein Verdrehen des Gegenstands in der Durchgangsöffnung aber verhindert wird. Das Drehsicherungselement wirkt bevorzugt mit einer Drehsicherungskontur an dem Gegenstand, insbesondere an einem Ende eines als Stange ausgebildeten Gegenstands, zusammen. Alternativ ist es möglich, dass das Drehsicherungselement mehrere nebeneinander angeordnete Durchgangsöffnungen umfasst, in welche mehrere Bereiche des Gegenstands zumindest teilweise eingeführt werden und dadurch eine unerwünschte Drehung des Gegenstands blockieren.

Bevorzugt ist die Führungsöffnung an einem ersten Flansch und das Drehsicherungselement an einem zweiten Flansch des Grundkörpers angeordnet. Bevorzugt sind die Führungsöffnung und das Drehsicherungselement in einer axialen Richtung der Aufnahme voneinander beabstandet. Vorteilhaft ist es, wenn die Führungsöffnung an einem ersten Flansch und das Drehsicherungselement an einem zweiten Flansch eines gemeinsamen Grundkörperelements angeordnet sind.

In diesem Zusammenhang hat es sich als konstruktiv vorteilhaft herausgestellt, wenn der erste Flansch und/oder der zweite Flansch die Form eines Halbrings aufweist, so dass die Flansche zweier miteinander verbundener Grundkörperelemente einen ringförmigen Flansch bilden, der koaxial zu der Aufnahme für den Teil des Standfußes angeordnet ist.

Zur Lösung eingangs genannter Aufgabe wird ferner ein Trennwandmodul vorgeschlagen, das ein plattenförmiges, insbesondere transparentes, Trennelement umfasst sowie ein oder mehrere Befestigungsvorrichtungen zur Befestigung eines oder mehrerer Gegenstände an einem Standfuß, mit einem Grundkörper, der eine Aufnahme zur Aufnahme eines Teils des Standfußes umfasst, insbesondere zur Aufnahme eines Stabs oder eines Rohrs des Standfußes, wobei an dem Grundkörper ein Anbindungsbereich zur Anbindung eines Gegenstands angeordnet ist.

Bevorzugt ist der Gegenstand eine Stange, insbesondere eine massive Stange oder eine hohle, insbesondere rohrförmige, Stange. Die Stange ist bevorzugt derart eingerichtet, dass das plattenförmige, insbesondere transparente, Trennelement mit der Stange verbindbar ist.

Gemäß einer vorteilhaften Ausgestaltung der Erfindung ist vorgesehen, dass das Trennwandmodul genau eine Befestigungsvorrichtung umfasst, wobei in dem Anbindungsbereich eine Stange angebunden ist, mit welcher das plattenförmige, insbesondere transparente, Trennelement verbunden ist. Eine derartige Ausgestaltung des Trennwandmoduls ermöglicht die Befestigung des plattenförmigen Trennelements, an einem einzigen Standfuß. Insofern kann eine Trennwand mit nur einem einzigen Standfuß gebildet werden.

Gemäß einer alternativen, vorteilhaften Ausgestaltung der Erfindung ist vorgesehen, dass das Trennwandmodul genau zwei Befestigungsvorrichtungen umfasst, wobei in dem Anbindungsbereich jeder der zwei Befestigungsvorrichtungen jeweils eine Stange angebunden ist, wobei das plattenförmige, insbesondere transparente, Trennelement mit den beiden Stangen verbunden ist. Mit einer solchen Ausgestaltung besteht die Möglichkeit, eine Trennwand mit genau zwei Standfüßen zu bilden.

Das plattenförmige Trennelement umfasst bevorzugt eine insbesondere transparente Folie. Die Folie kann beispielsweise als Polyethylenterephthalat-Folie, kurz PET-Folie, ausgestaltet sein. Alternativ kann das plattenförmige Trennelement eine Acrylglas-Platte oder eine Polycarbonat-Platte, insbesondere eine Bisphenol-A-Platte, umfassen.

In diesem Zusammenhang hat es sich als vorteilhaft herausgestellt, wenn das plattenförmige, insbesondere transparente, Trennelement mindestens eine, bevorzugt zwei, mit der Folie verbundene Schienen umfasst. Über die eine, bevorzugt die zwei, Schienen kann eine unerwünschte Falten- oder Wellenbildung in der Folie reduziert werden. Bevorzugt ist eine erste Schiene an einer Oberkante der Folie angeordnet und eine zweite Schiene an einer Unterkante. Die Schiene an der Oberkante kann zur Befestigung an der einen oder den zwei Stangen mit diesen verbunden werden. Die an der Unterkante angeordnete Schiene kann durch ihre Masse dazu beitragen, dass die Folie glatt nach unten hängt. Die Schienen sind bevorzugt aus einem Metall, beispielsweise einem Stahlt, insbesondere einem Edelstahl, ausgebildet. Über die Schienen kann eine austauschbare Montage der Folie ermöglicht werden.

Die eine, bevorzugt die zwei, Schienen weisen bevorzugt ein oder mehrere Durchgangslöcher auf, über welche eine Verbindung mit der an dem Anbindungsbereich angebundenen Stange hergestellt werden kann. Zur Verbindung mit der Stange kann das Durchgangsloch beispielsweise auf einen Bolzen, einen Haken oder eine Gewindestange aufgeschoben werden. Alternativ kann eine Schraube, beispielsweise eine Rändelschraube, durch das Durchgangsloch in die Stange eingedreht werden. Zur Sicherung der Schiene an einer Gewindestange kann eine Mutter, insbesondere eine Rändelmutter oder ein Griff, insbesondere ein Rändelschraubengriff, vorgesehen sein. Bevorzugt umfasst eine Schiene, insbesondere eine an der Oberkante der Folie angeordnete Schiene, ein Durchgangsloch in der Mitte der Schiene und/oder Durchgangslöcher an den Enden der Schiene. Über ein Durchgangsloch in der Mitte kann eine Folie an einer einzelnen Stange, und damit an einem einzelnen Standfuß, befestigt werden. Über Durchgangslöcher an den Enden der Schiene kann eine Befestigung der Folie an zwei Stangen, und damit an zwei Standfüßen erfolgen.

Zur Lösung eingangs genannter Aufgabe wird ferner ein Standfuß vorgeschlagen, der einen Stab oder ein Rohr aufweist, wobei an dem Stab oder dem Rohr eine Befestigungsvorrichtung zur Befestigung eines oder mehrerer Gegenstände an einem Standfuß angeordnet ist, welche einen Grundkörper aufweist, der eine Aufnahme zur Aufnahme des Stabs oder des Rohrs des Standfußes umfasst, wobei an dem Grundkörper ein Anbindungsbereich zur Anbindung eines Gegenstands angeordnet ist.

Bevorzugt ist die Vorrichtung zur Befestigung eines oder mehrerer Gegenstände über eine kraftschlüssige Verbindung, insbesondere eine Klemmverbindung, mit dem Teil des Standfußes, insbesondere dem Stab oder Rohr, verbunden.

Vorteilhaft ist es, wenn der Standfuß ein abrollbares Band oder einen abrollbaren Gurt aufweist und/oder einen Verbindungsbereich zum Verbinden des Standfußes mit einem solchen Band oder Gurt.

Neben den vorstehend beschriebenen vorteilhaften Ausgestaltungen des Trennwandmoduls und des Standfußes können auch die im Zusammenhang mit der Befestigungsvorrichtung beschriebenen vorteilhaften Ausgestaltungen oder Merkmale bei dem Trennwandmodul und/oder dem Standfuß allein oder in Kombination Anwendung finden.

Weitere Einzelheiten, Merkmale und Vorteile der Erfindung ergeben sich aus den Zeichnungen, sowie aus der nachfolgenden Beschreibung von bevorzugten Ausführungsformen anhand der Zeichnungen. Die Zeichnungen illustrieren dabei lediglich beispielhafte Ausführungsformen der Erfindung, welche den Erfindungsgedanken nicht einschränken.

### Kurze Beschreibung der Figuren

**Fig. 1 bis 4** zeigen unterschiedliche Ansichten eines Ausführungsbeispiels einer Befestigungsvorrichtung gemäß der Erfindung.
**Fig. 5** zeigt die Befestigungsvorrichtung gemäß Fig. 1 bis 4 in einem Zustand, in dem die Grundkörperelemente voneinander getrennt sind.
**Fig. 6 bis 9** zeigen unterschiedliche Ansichten eines als Stange ausgebildeten Gegenstands.
**Fig. 10** zeigt den mit dem Bezugszeichen E markierten Bereich aus Fig. 9 in einer vergrößerten Detaildarstellung.
**Fig. 11 bis 14** zeigen die Befestigungsvorrichtung gemäß Fig. 1 bis 5 mit einer Stange gemäß Fig. 6 bis 10.
**Fig. 15 bis 18** zeigen ein Ausführungsbeispiel eines Standfußes gemäß der Erfindung.
**Fig. 19 bis 22** zeigen ein erstes Ausführungsbeispiel eines Trennwandmoduls welches mit zwei Standfüßen verbunden ist.
**Fig. 23 bis 26** zeigen ein zweites Ausführungsbeispiel eines Trennwandmoduls welches mit einem Standfuß verbunden ist.
**Fig. 27 bis 30** zeigen ein drittes Ausführungsbeispiel eines Trennwandmoduls welches mit zwei Standfüßen verbunden ist.

### Ausführungsformen der Erfindung

In den verschiedenen Figuren sind gleiche Teile stets mit den gleichen Bezugszeichen versehen und werden daher in der Regel auch jeweils nur einmal benannt bzw. erwähnt.

In **Fig. 1 bis 5** ist ein Ausführungsbeispiel einer Befestigungsvorrichtung 1 zur Befestigung eines oder mehrerer Gegenstände 50 an einem Standfuß 100 dargestellt, mit einem Grundkörper 2, der eine Aufnahme 3 zur Aufnahme eines Teils des Standfußes 100 umfasst, insbesondere zur Aufnahme eines Stabs 101 oder eines Rohrs des Standfußes 100, wobei an dem Grundkörper 2 ein Anbindungsbereich 4 zur Anbindung eines Gegenstands 50 angeordnet ist.

Der Grundkörper 2 umfasst mehrere Anbindungsbereiche 4 zur Anbindung jeweils eines Gegenstands. Im vorliegenden Ausführungsbeispiel umfasst der Grundkörper 2 zwei, insbesondere lösbar miteinander verbindbare Grundkörperelemente 2.1, 2.2, die in einem miteinander verbundenen Zustand die Aufnahme 3 zur Aufnahme eines Teils des Standfu ßes 100 bilden. An jedem der Grundkörperelemente 2.1, 2.2 sind mehrere, hier jeweils drei, Anbindungsbereiche 4 vorgesehen. Insofern umfasst der Grundkörper 2 gemäß dem Ausführungsbeispiel genau sechs Anbindungsbereiche 4. Die Anbindungsbereiche 4 umfassen jeweils eine Führungsöffnung 6 an einem ersten Flansch 8, in welche der Gegenstand einbringbar ist. Ferner weist der Anbindungsbereich 4 zusätzlich jeweils ein Drehsicherungselement 7 auf, das an einem zweiten Flansch 9 angeordnet ist. Die Führungsöffnung 6 und das Drehsicherungselement 7 sind in einer axialen Richtung der Aufnahme 3 voneinander beabstandet.

Die Anbindungsbereiche 4, insbesondere die Führungsöffnungen 6 der Anbindungsbereiche 4, sind auf einer virtuellen Kreislinie angeordnet, die konzentrisch zu der Aufnahme 3 für den Standfuß 100 angeordnet ist.

Die beiden Grundkörperelemente 2.1, 2.2 sind über mehrere Schraubverbindungen 5, hier genau vier Schraubverbindungen 5, miteinander verbunden. Durch Anziehen dieser Schraubverbindungen 5 können die der Aufnahme 3 zugewandten Innenkonturen der Grundkörperelemente 2.1, 2.2 gegen den Standfuß 100 gedrückt werden und dadurch den Grundkörper 2 an dem Standfuß 100 festklemmen.

Der Grundkörper 2, insbesondere die beiden Grundkörperelemente 2.1, 2.2 sind aus einem Metall, beispielsweise einem Stahl, insbesondere Edelstahl, gefertigt.

Die Darstellungen in **Fig. 6 bis 9** zeigen unterschiedliche Ansichten eines als Stange ausgebildeten Gegenstands, der mittels der in Fig. 1 bis 5 gezeigten Befestigungsvorrichtung an einem Standfuß, insbesondere einem Standfuß nach Art eines Tensators, befestigt werden kann. Bei dem Gegenstand 50 handelt es sich um eine hohle, insbesondere rohrförmige, Stange 50.

**Fig. 10** zeigt den mit dem Bezugszeichen E markierten Bereich aus Fig. 9 in einer vergrößerten Detaildarstellung. Es ist erkennbar, dass an einem Ende der Stange 50 eine Drehsicherungskontur 51 vorgesehen ist, die mit dem Drehsicherungselement 7 der Befestigungsvorrichtung 1 zusammenwirken kann, um die Stange 50 drehgesichert mit der Befestigungsvorrichtung 1 zu verbinden. An einer dem Ende mit der Drehsicherungskontur 51 gegenüberliegenden Ende der Stange 50 ist ein Gewindeloch 53 angeordnet, in welches eine Rändelschraube 52 eingebracht werden kann.

**Fig. 11 bis 13** zeigen mehrere Ansichten des als Stange ausgebildeten Gegenstands 50, wobei dieser mit einem Anbindungsbereich 4 Befestigungsvorrichtung 1 verbunden ist. Die **Fig. 14** zeigt den Gegenstand 50 zusammen mit der Befestigungsvorrichtung 1 nach Art einer Explosionsdarstellung.

**Fig. 15 bis 18** zeigen ein Ausführungsbeispiel eines Standfußes gemäß der Erfindung. Der Standfuß 100 umfasst einen Stab 101 oder ein Rohr, wobei an dem Stab 101 oder dem Rohr eine Befestigungsvorrichtung 1 zur Befestigung eines oder mehrerer Gegenstände 50 an einem Standfuß 100 angeordnet ist, welche einen Grundkörper 2 aufweist, der eine Aufnahme 3 zur Aufnahme des Stabs 101 oder des Rohrs des Standfußes 100 umfasst, wobei an dem Grundkörper 2 ein Anbindungsbereich 4 zur Anbindung eines Gegenstands 50 angeordnet ist.

In **Fig. 19 bis 22** ist ein Ausführungsbeispiel eines Trennwandmoduls 200 dargestellt. welches mit zwei Standfüßen 100 verbunden ist. Das Trennwandmodul 200 umfasst ein plattenförmiges, insbesondere transparentes, Trennelement 201,sowie ein oder mehrere Befestigungsvorrichtungen 1 zur Befestigung eines oder mehrerer Gegenstände 50 an einem Standfuß 100, mit einem Grundkörper 2, der eine Aufnahme 3 zur Aufnahme eines Teils des Standfu ßes 100 umfasst, insbesondere zur Aufnahme eines Stabs 101 oder eines Rohrs des Standfußes, wobei an dem Grundkörper 2 ein Anbindungsbereich 4 zur Anbindung eines Gegenstands 50 angeordnet ist. Der Gegenstand 50 ist jeweils als Stange, insbesondere hohle bzw. rohrförmige Stange, ausgebildet.

Das plattenförmige Trennelement umfasst eine transparente Folie, die als Polyethylenterephthalat-Folie, kurz PET-Folie, ausgestaltet ist. Mit der Folie sind zwei Schienen 202, 203 verbunden, welche eine unerwünschte Falten- oder Wellenbildung unterbinden. Eine erste Schiene 202 ist an der Oberkante der Folie angeordnet und eine zweite Schiene 203 an der Unterkante der Folie. Die Schiene 202 an der Oberkante kann zur Befestigung an den beiden Stangen 50 mit diesen verbunden werden. Die an der Unterkante angeordnete Schiene 203 trägt durch ihre Masse dazu bei, dass die Folie glatt nach unten hängt.

Die Schienen 202, 203 weisen bevorzugt mehrere Durchgangslöcher 204, 205 auf, über welche wahlweise eine Verbindung mit der an dem Anbindungsbereich 4 angebundenen Stange 50 hergestellt werden kann. Zur Verbindung mit der Stange 50 wird eine Schraube 52, hier eine Rändelschraube, durch das Durchgangsloch 204, 205 in die Stange, hier in eine Gewindebohrung 53 in der Stange 50, eingedreht. Die Schienen 202, 203 umfassen jeweils ein Durchgangsloch 204 in der Mitte der Schiene 202, 203 und mehrere, hier zwei Durchgangslöcher 205 an den Enden der Schiene 202, 203. Über die Durchgangslöcher 205 an den Enden der oberen Schiene 202 erfolgt bei dem Ausführungsbeispiels die Befestigung der Folie an den beiden Stangen 50, und damit an den beiden Standfüßen 100.

**Fig. 23 bis 26** zeigen ein zweites Ausführungsbeispiel eines Trennwandmoduls 200 welches mit einem Standfuß verbunden ist. Das Trennwandmodul 200 umfasst genau eine Befestigungsvorrichtung 1 umfasst, wobei in dem Anbindungsbereich 4 der Befestigungsvorrichtung 1 genau eine Stange 50 angebunden ist, mit welcher ein plattenförmiges, insbesondere transparentes, Trennelement 201 verbunden ist. Wie den Darstellungen entnommen werden kann, ermöglicht diese Ausgestaltung des Trennwandmoduls 200 die Befestigung des plattenförmigen Trennelements 201 an einem einzigen Standfuß 100. Hierzu ist die Stange 50 mit dem Durchgangsloch 204 in der Mitte der oberen Schiene 202 verbunden.

**Fig. 27 bis 30** zeigen ein drittes Ausführungsbeispiel eines Trennwandmoduls welches mit zwei Standfüßen verbunden ist. Bei dem Trennwandmodul 200 gemäß dem dritten Ausführungsbeispiel kommt eine Befestigungsvorrichtung 1 zu Anwendung, die zusätzlich zu dem Grundkörper 2 einen Ergänzungskörper 2' umfasst. Im Unterschied zu den in Fig. 1 bis 26 gezeigten Befestigungsvorrichtungen weist der Grundkörper 2 gemäß diesem Ausführungsbeispiel Anbindungsbereiche 4 auf, die zwei Führungsöffnungen 6 umfassen. Um die in den Führungsöffnungen 6 aufgenommenen Stange 50 dennoch gegen ein unerwünschtes Verdrehen zu sichern ist in dem Ergänzungskörper 2' pro Anbindungsbereich 4 des Grundkörpers 2 jeweils ein Drehsicherungselement 7' angeordnet. Insofern umfasst der Ergänzungskörper 2' gemäß dem dritten Ausführungsbeispiel genau sechs Drehsicherungselemente 7', die jeweils fluchtend unterhalb der Führungsöffnungen 6 des Grundkörpers 2 angeordnet sind. Die Drehsicherungselemente 7' sind in einem Flansch des Ergänzungskörpers 2' angeordnet.

Die vorstehend beschriebenen Ausführungsbeispiele von Befestigungsvorrichtungen 1 ermöglichen es, Anbauten an einem Standfuß 100 vorzusehen, die das Einsatzspektrum des Standfußes 100 erweitern. Durch die gezeigten Trennwandmodule 200 mit derartigen Befestigungsvorrichtungen 1 ist es beispielsweise möglich, ein plattenförmiges, insbesondere transparentes, Trennelement 201 an dem Standfuß 100 zu befestigen ohne die ursprüngliche Funktionalität des Standfußes 100 zu beeinträchtigen. Der Standfuß 100 kann nachwievor zur Absperrung, insbesondere mittels zwischen mehreren Standfüßen 100 gespannter Bänder oder Gurte, eingesetzt werden. Zusätzlich kann durch das plattenförmige Trennelement 201 ein erhöhter Infektionsschutz ermöglicht werden.

### Bezugszeichenliste

- 1: Befestigungsvorrichtung
- 2: Grundkörper
- 2.1: Grundkörperelement
- 2.2: Grundkörperelement
- 2': Ergänzungskörper
- 3: Aufnahme
- 4: Anbindungsbereich
- 5: Schraubverbindung
- 6: Führungsöffnung
- 7, 7': Drehsicherungselement
- 8: Flansch
- 9: Flansch

- 50: Gegenstand, Stange
- 51: Drehsicherungskontur
- 52: Rändelschraube
- 53: Gewindeloch

- 100: Standfuß
- 101: Stab
- 102: Gurtauslass / Gurtverbinder

- 200: Trennwandmodul
- 201: plattenförmiges Trennelement
- 202: Schiene
- 203: Schiene
- 204: Durchgangsloch
- 205: Durchgangsloch

## Patentansprüche

1. Befestigungsvorrichtung (1) zur Befestigung eines oder mehrerer Gegenstände (50) an einem Standfuß (100), mit einem Grundkörper (2), der eine Aufnahme (3) zur Aufnahme eines Teils des Standfußes (100) umfasst, insbesondere zur Aufnahme eines Stabs (101) oder eines Rohrs des Standfußes (100), wobei an dem Grundkörper (2) ein Anbindungsbereich (4) zur Anbindung eines Gegenstands (50) angeordnet ist.

2. Befestigungsvorrichtung (1) nach Anspruch 1, **dadurch gekennzeichnet, dass** der Grundkörper (2) zwei, insbesondere lösbar, miteinander verbindbare Grundkörperelemente (2.1, 2.2) umfasst, die in einem miteinander verbundenen Zustand die Aufnahme (3) zur Aufnahme eines Teils des Standfußes (100) bilden.

3. Befestigungsvorrichtung (1) nach Anspruch 2, **dadurch gekennzeichnet, dass** die Grundkörperelemente (2.1, 2.1) mittels einer oder mehrerer Schraubverbindungen (5) miteinander verbindbar sind.

4. Befestigungsvorrichtung (1) nach Anspruch 2 oder 3, **dadurch gekennzeichnet, dass** Grundkörperelemente (2.1, 2.2) derart miteinander verbindbar sind, dass sie in dem miteinander verbundenen Zustand eine kraftschlüssige Verbindung mit dem Teil des Standfußes (100) eingehen, insbesondere eine Klemmverbindung.

5. Befestigungsvorrichtung (1) nach einem der vorhergehenden Ansprüche, **dadurch gekennzeichnet, dass** die Befestigungsvorrichtung (1) mehrere Anbindungsbereiche (4) zur Anbindung jeweils eines Gegenstands umfasst.

6. Befestigungsvorrichtung (1) nach einem der vorhergehenden Ansprüche, **dadurch gekennzeichnet, dass** der Anbindungsbereich (4) oder die Anbindungsbereiche (4) jeweils eine Führungsöffnung (6) umfassen, in welche der Gegenstand (50) einbringbar ist.

7. Befestigungsvorrichtung (1) nach Anspruch 6, **dadurch gekennzeichnet, dass** der Anbindungsbereich (4) oder die Anbindungsbereiche (4) zusätzlich jeweils ein Drehsicherungselement (7) aufweisen, über welches ein Verdrehen des Gegenstands (50) in der Führungsöffnung (6) blockiert ist.

8. Befestigungsvorrichtung (1) nach Anspruch 7, **dadurch gekennzeichnet, dass** die Führungsöffnung (6) an einem ersten Flansch (8) und das Drehsicherungselement (7) an einem zweiten Flansch (9) des Grundkörpers (2) angeordnet ist.

9. Befestigungsvorrichtung (1) nach Anspruch 7, **dadurch gekennzeichnet, dass** die Befestigungsvorrichtung (1) einen von dem Grundkörper (2) separaten Ergänzungskörper (2') umfasst, der eine Ergänzungskörper-Aufnahme (3) zur Aufnahme eines Teils des Standfußes (100) umfasst, wobei das Drehsicherungselement (7') an dem Ergänzungskörper () angeordnet ist.

10. Trennwandmodul (200), das ein plattenförmiges, insbesondere transparentes, Trennelement (201) umfasst sowie ein oder mehrere Befestigungsvorrichtungen (1) zur Befestigung eines oder mehrerer Gegenstände (50) an einem Standfuß (100), mit einem Grundkörper (2), der eine Aufnahme (3) zur Aufnahme eines Teils des Standfußes (100) umfasst, insbesondere zur Aufnahme eines Stabs (101) oder eines Rohrs des Standfußes, wobei an dem Grundkörper (2) ein Anbindungsbereich (4) zur Anbindung eines Gegenstands (50) angeordnet ist.

11. Trennwandmodul (200) nach Anspruch 10, **dadurch gekennzeichnet, dass** das Trennwandmodul (200) genau eine Befestigungsvorrichtung (1) umfasst, wobei in dem Anbindungsbereich (4) eine Stange (50) angebunden ist, mit welcher das plattenförmige, insbesondere transparente, Trennelement (201) verbunden ist.

12. Trennwandmodul (200) nach Anspruch 10, **dadurch gekennzeichnet, dass** das Trennwandmodul (200) genau zwei Befestigungsvorrichtungen (1) umfasst, wobei in dem Anbindungsbereich (4) jeder der zwei Befestigungsvorrichtungen (1) jeweils eine Stange (50) angebunden ist, wobei das plattenförmige, insbesondere transparente, Trennelement (201) mit den beiden Stangen (50) verbunden ist.

13. Trennwandmodul (200) nach einem der Ansprüche 10 bis 12, **dadurch gekennzeichnet, dass** das plattenförmige, insbesondere transparente, Trennelement (201) eine, insbesondere transparente, Folie umfasst.

14. Trennwandmodul (200) nach Anspruch 13, **dadurch gekennzeichnet, dass** das plattenförmige, insbesondere transparente, Trennelement (201) mindestens eine, bevorzugt zwei, mit der Folie verbundene Schienen umfasst.

15. Standfuß (100), der einen Stab (101) oder ein Rohr aufweist, wobei an dem Stab (101) oder dem Rohr eine Befestigungsvorrichtung (1) zur Befestigung eines oder mehrerer Gegenstände (50) an einem Standfuß (100) angeordnet ist, welche einen Grundkörper (2) aufweist, der eine Aufnahme (3) zur Aufnahme des Stabs (101) oder des Rohrs des Standfußes (100) umfasst, wobei an dem Grundkörper (2) ein Anbindungsbereich (4) zur Anbindung eines Gegenstands (50) angeordnet ist.
